# FASCICULE DE BREVET EUROPEEN

(11) **EP 2 444 367 B1**
(45) Date de publication et mention de la délivrance du brevet: **20.02.2013**
(21) Numéro de dépôt: 11182973.5
(22) Date de dépôt: 27.09.2011
(51) Int. Cl.: B67D 7/84, B67D 7/58

(54) **Dispositif de montage d'un groupe de pompage et de son moteur d'entraînement dans le compartiment hydraulique d'un appareil distributeur de carburant liquide**
Vorrichtung zur Montage einer Pumpengruppe und ihres Antriebsmotors in der Hydraulikkammer eines Apparates zur Verteilung von flüssigem Kraftstoff
Device for installing a pumping unit and the drive motor thereof in the hydraulic compartment of a device for dispensing liquid fuel

(30) Priorité: 21.10.2010 FR 1058600
(43) Date de publication de la demande: 25.04.2012
(73) Titulaire: Tokheim Holding B.V., 5531 AD Bladel (NL)
(72) Inventeur: Anderson, Darren, Dundee, DD2 JR (GB); Ross, Mark, Dundee, DD 6DB (GB)
(74) Mandataire: Cabinet HERRBURGER

(56) Documents cités:
- US-A- 2 141 124
- US-A- 2 180 619
- US-A- 2 330 634
- US-A- 2 364 138

## Description

La présente invention a pour objet un dispositif de montage, dans le compartiment hydraulique d'un appareil distributeur de carburant liquide d'un groupe de pompage permettant le transfert du carburant d'un réservoir de stockage vers un pistolet distributeur, ainsi que du moteur d'entrainement de ce groupe de pompage.

Un tel dispositif monté dans un appareil distributeur de carburant est divulgué dans le document US-A-2 364 138.

Le groupe de pompage équipant les appareils distributeurs de carburant liquide peut être immergé dans le carburant stocké dans le réservoir de stockage ou être monté à la partie interne du compartiment hydraulique équipant cet appareil.

Dans ce dernier cas, le groupe de pompage est d'une part équipé d'une pompe mécanique à aspiration (de type à vis, à palette sur rotors ou à pistons), ainsi que d'un filtre ayant pour fonction d'éliminer les particules solides présentes dans le carburant et d'un dégazeur ayant pour fonction d'éliminer l'air dissout dans le carburant et est d'autre part relié à un moteur électrique permettant l'entrainement de la pompe à aspiration.

Cet entrainement est effectué par l'intermédiaire de deux poulies, à savoir une première poulie, motrice qui est entrainée directement par le moteur électrique et une seconde poulie entrainée montée solidairement sur le groupe de pompage.

Ces deux poulies sont reliées entre elles par une courroie de transmission.

Le groupe de pompage et son moteur d'entrainement sont classiquement tous deux fixés solidairement sur un châssis monté dans le compartiment hydraulique de l'appareil distributeur.

Un tel montage rigide n'est toutefois pas dénué d'inconvénients du fait d'erreurs de précision lors de la fabrication et du montage qu'il est impossible d'exclure.

En effet, de telles imprécisions peuvent entrainer un défaut de tension de la courroie de transmission.

De plus, en cours de fonctionnement il peut se produire, au sein de l'appareil distributeur, des vibrations entrainant un déplacement relatif du groupe de pompage et de son moteur d'entrainement pouvant également avoir pour conséquence une diminution de la tension de la courroie de transmission.

Or, une tension insuffisante de cette courroie a pour corollaire un mauvais fonctionnement du groupe de pompage et donc une livraison de carburant défectueuse.

Cette situation est consécutive au fait que l'intégralité du couple développé par le moteur n'est alors pas transmise à la pompe de sorte que le débit maximum ne peut pas être atteint.

De plus, la courroie de transmission peut ainsi glisser sur la périphérie de l'une des poulies sans être entrainée, ce qui empêche l'actionnement du groupe de pompage ou ne le permet que par à-coups.

De tels phénomènes peuvent, de surcroit, entrainer l'émission de bruits supplémentaires et donc augmenter les nuisances sonores.

La présente invention a pour objet de remédier à ces inconvénients en proposant un dispositif de montage d'un groupe de pompe et de son moteur d'entrainement dans le compartiment hydraulique d'un appareil distributeur de carburant liquide du type susmentionné conçu pour garantir le maintien en tension de la courroie de transmission.

Selon l'invention, un tel dispositif est caractérisé en ce qu'il comporte d'une part un châssis fixé solidairement à l'appareil distributeur, à l'intérieur du compartiment hydraulique et comprenant une face supérieure, une face inférieure et deux faces latérales et d'autre part une plaque de maintien ainsi qu'une plaque de montage.

Bien entendu, dans le cadre de cette description les termes supérieur, inférieur, latéral... se rapportent à l'appareil distributeur monté en position normale d'utilisation.

Le groupe de pompage est de manière classique fixé solidairement sur la face supérieure du châssis.

La plaque de maintien est fixée solidairement sur une première face latérale ou face avant du châssis et fait saillie sur sa face inférieure, à une première de ses extrémités latérales par une languette d'articulation munie d'une première ouverture traversante formant palier.

Cette languette d'articulation coopère avec un élément d'articulation associé fixé solidairement sur la seconde face latérale ou face arrière du châssis et muni d'une seconde ouverture traversante formant palier.

Les ouvertures traversantes formant palier de la languette d'articulation de la plaque de maintien et de l'élément d'articulation sont situées en regard de part et d'autre du châssis.

La plaque de montage est quant à elle positionnée sous la face inférieure du châssis ; le moteur électrique est fixé solidairement au dessous de cette plaque.

Celle-ci est équipée à une première de ses extrémités latérales de pattes d'articulation qui font saillie de part et d'autre du châssis et viennent respectivement en prise dans les ouvertures traversantes formant paliers des languettes d'articulation de la plaque de maintien et de l'élément d'articulation.

La plaque de montage peut ainsi pivoter autour de cette languette et de cet élément à ce niveau.

Selon l'invention, cette plaque est en outre montée élastiquement sur la plaque de maintien, au niveau de sa seconde extrémité latérale de façon à solliciter le moteur électrique vers le bas et à garantir ainsi le maintien en tension de la courroie de transmission.

La configuration des pattes d'articulation peut être quelconque, et ces pattes peuvent en particulier avoir une section quadrangulaire ou circulaire sans pour cela sortir du cadre de l'invention.

Pour faciliter sa fabrication, la plaque de montage peut à titre d'exemple être équipée à sa première extrémité latérale d'un plan incliné se prolongeant de part et d'autre du châssis pour définir les pattes d'articulation.

Selon un mode de réalisation préférentiel de l'invention la plaque de maintien est équipée à sa seconde extrémité latérale opposée à sa première extrémité latérale munie de la languette d'articulation, d'un prolongement en forme de L faisant saillie vers l'extérieur du châssis et comportant une première branche ou branche de liaison essentiellement coudée à angle droit ainsi qu'une seconde branche ou branche de fixation équipée d'un orifice de fixation fileté.

Conformément à ce mode de réalisation préférentiel, la plaque de montage est équipée à sa seconde extrémité latérale opposée à sa première extrémité latérale munie des pattes d'articulation, d'au moins un embout de liaison qui fait saillie vers l'extérieur du châssis, au dessus de la branche de fixation du prolongement en forme de L de la branche de maintien, parallèlement à cette branche.

Cet embout de liaison est équipé d'un orifice de liaison ayant un diamètre un peu supérieur au diamètre de l'orifice de fixation et situé en regard de cet orifice.

Une vis de montage passant au travers de l'orifice de liaison de l'embout de liaison de la plaque de montage est vissée dans l'orifice de fixation de la plaque de maintien.

Un ressort de rappel est maintenu autour de la tige de cette vis, entre la tête de celle-ci et l'embout de liaison de la plaque de montage de façon à solliciter cette plaque ainsi que le moteur électrique fixé solidairement à celle-ci vers le bas en l'absence de contrainte extérieure s'exerçant sur lui et donc à garantir le maintien en tension de la courroie de transmission.

Compte tenu de cette configuration, la vis de montage est fixe par rapport à la plaque de maintien et au châssis, et la plaque de montage n'est maintenue par rapport à ces éléments que par la courroie de transmission et les pattes d'articulation venant en prise dans les ouvertures traversantes formant paliers de la languette d'articulation et de l'élément d'articulation.

De manière plus précise, il se crée ainsi, suite au pivotement des pattes d'articulation de la plaque de montage dans les ouvertures traversantes formant paliers, un équilibre entre d'une part la force dirigée vers le bas exercée par le ressort de rappel sur le moteur électrique par l'intermédiaire de la plaque de montage sur laquelle il est fixé, et d'autre part la force de tension orientée en sens inverse exercée par la courroie de transmission montée entre les deux poulies.

En d'autres termes, la seule force exercée par le ressort de rappel permet de garantir le maintien en tension de la courroie de transmission.

Cette force, et donc la tension de la courroie de transmission peut être ajustée à une valeur optimum lors de la fabrication et du montage du dispositif conforme à l'invention sur l'appareil distributeur, en réglant le vissage de la vis de montage dans l'orifice de fixation fileté.

Un tel réglage du vissage peut également être effectué au cours d'une opération de révision de l'appareil distributeur, par un technicien de maintenance.

Il est en outre à noter que, en présence de vibrations en cours de fonctionnement, le ressort de rappel est plus ou moins comprimé en fonction de l'intensité et de la fréquence de ces vibrations, mais permet de les atténuer en garantissant la tension de la courroie de transmission.

Conformément à l'invention, l'élément d'articulation peut être constitué par une seconde plaque de maintien faisant saillie à la partie inférieure du châssis par une seconde languette d'articulation munie de la seconde ouverture traversante formant palier.

Dans ce cas, le montage élastique de la plaque de montage peut être effectué sur une seule des plaques de maintien, ou avantageusement sur chacune de ces plaques, de part et d'autre du châssis de façon à garantir la symétrie du dispositif et à permettre une meilleure répartition des efforts.

Une telle configuration présente en outre l'avantage de permettre d'ajuster le parallélisme du moteur électrique.

Selon une première variante de l'invention, l'élément d'articulation est constitué par une plaquette notamment de forme rectangulaire fixée au châssis au moyen de vis et équipée de la seconde ouverture traversante formant palier.

La position en hauteur de cette plaquette d'articulation peut être ajustée en équipant celle-ci ou le châssis de plusieurs ouvertures pour les vis ou de trous oblongs.

Une telle configuration est particulièrement avantageuse si l'axe du moteur électrique et de la partie motrice ne se trouve pas dans un plan perpendiculaire à celui de la courroie de transmission après réglage de la tension de celle-ci par la vis de montage.

Un tel ajustement permet en effet d'optimiser la position du moteur par rapport à la courroie de transmission.

Selon une seconde variante de l'invention, l'élément d'articulation est défini par un épaulement muni de la seconde ouverture traversante formant palier prévu sur le châssis.

Une telle configuration présente l'avantage de nécessiter moins de pièces et de réduire le temps de montage du dispositif et par corollaire son coût.

Selon une autre caractéristique de l'invention l'embout de liaison de la plaque de montage est équipé d'une bordure de positionnement latérale formant butée lors de la mise en place de cette plaque sur le châssis.

La présence d'une telle bordure de positionnement permet de faciliter dans une large mesure le montage du dispositif selon l'invention à la partie interne du compartiment hydraulique de l'appareil distributeur, et en particulier le positionnement de la plaque de montage par rapport au châssis.

Des éléments de maintien complémentaires tels que des rails dans lesquels la plaque de montage peut être insérée peuvent également être prévus à la partie inférieure du châssis afin de faciliter le montage du dispositif.

Les caractéristiques du dispositif qui fait l'objet de l'invention seront décrites plus en détail en se référant aux dessins non limitatifs annexés dans lesquels :
- la figure 1 est une vue de face d'un appareil distributeur de carburant liquide conforme à l'art antérieur.
- la figure 2 est une vue de face avant d'un dispositif conforme à l'invention permettant le montage d'un groupe de pompage et de son moteur d'entrainement dans le compartiment hydraulique d'un appareil distributeur de carburant.
- la figure 3A est une vue de face arrière d'un tel dispositif, conforme à la première variante de l'invention.
- la figure 3B est une vue de face arrière d'un tel dispositif, conforme à la seconde variante de l'invention.
- la figure 4 est une perspective de détail représentant le prolongement en forme de L d'une plaque de maintien et l'embout de liaison de la plaque de montage positionnés sur le châssis.
- la figure 5 est une vue de face de la plaque de maintien.
- la figure 6 est une vue de face du moteur électrique fixé sur la plaque de montage.
- la figure 7 est une vue de dessus du moteur électrique fixé sur la plaque de montage.

Selon la figure 1, un appareil distributeur de carburant liquide comporte classiquement un compartiment inférieur 2 ou compartiment hydraulique surmonté par un compartiment supérieur 3 ou compartiment électronique.

Le compartiment hydraulique 2 renferme des équipements mécaniques qui permettent le transfert du carburant liquide 5 stocké dans un réservoir de stockage 4 vers un pistolet distributeur 17 monté à l'extrémité d'un tuyau flexible 16 et destiné à être inséré dans l'ouverture du réservoir d'un véhicule automobile.

Le compartiment électronique 3 est quant à lui équipé de processeurs non représentés qui commandent les opérations de livraison de carburant et en particulier contrôlent les équipements mécaniques du compartiment hydraulique 2, calculent le volume délivré et le prix de la livraison et affichent les données de livraison à l'utilisateur.

Selon la figure 1, le compartiment hydraulique 2 renferme un groupe de pompage 7 constitué par un ensemble compact comprenant une pompe mécanique à aspiration, un filtre à particules et un dégazeur non représentés.

Ce groupe de pompage 7 permet de transférer le carburant liquide 5 du réservoir de stockage 4 vers le pistolet distributeur 17 via une ligne d'acheminement du carburant 6 et est actionné par un moteur d'entrainement électrique 9 contrôlé par les processeurs du compartiment électronique 3.

Une poulie motrice 10 montée sur l'arbre de sortie du moteur électrique 9 permet de transmettre le couple développé par celui-ci au groupe de pompage 7 pour permettre le transfert du carburant 5.

A cet effet, ce groupe 7 est équipé d'une poulie 8 directement reliée aux éléments permettant ce transfert et entrainée en rotation par la poulie motrice 10, ce par l'intermédiaire d'une courroie de transmission 11.

En aval du groupe de pompage7, le carburant liquide 5 est transféré vers un mesureur volumétrique 13 équipé d'un émetteur 14 relié aux processeurs du compartiment électronique 3 de façon à déterminer le volume de carburant délivré, puis est dirigé vers le pistolet distributeur 17 par l'intermédiaire d'une vanne 15 à ouverture contrôlée par ces processeurs.

Selon la figure 1, un châssis 12 comportant en partie haute une face supérieure, une face inférieure et deux faces latérales est fixé solidairement à l'appareil distributeur 1 à la partie interne du compartiment hydraulique 2.

Le groupe de pompage 7 est directement fixé sur la face supérieure de ce châssis 12 alors que le moteur d'entrainement 9 est quant à lui directement fixé sur la face inférieure de ce châssis, au dessous du groupe de pompage 7.

Comme il a déjà été indiqué, un tel montage rigide peut entrainer un défaut de tension de la courroie de transmission 11 pouvant être source d'inconvénients.

Selon la figure 2, un châssis 12 identique est également fixé solidairement dans le compartiment hydraulique 2 de l'appareil distributeur 1 et le groupe de pompage 7 équipé de la poulie entrainée 8 est également directement fixé sur la face supérieure de ce châssis 12.

En revanche, le moteur d'entrainement 9 équipé de la poulie motrice 10 n'est pas fixé directement sur la face inférieure du châssis 12, mais par l'intermédiaire d'une plaque de maintien 18 et d'une plaque de montage 19.

Selon les figures 2 et 5, la plaque de maintien 18 est fixée par des vis insérés dans des ouvertures 27, 28 sur une première face latérale ou face avant du châssis 12.

Cette plaque de maintien 18 fait saillie, à la partie inférieure du châssis 12, au niveau d'une première de ses extrémités latérales, par une languette d'articulation 33 munie d'une ouverture traversante formant palier 21.

Selon la figure 3A, la languette d'articulation 33 coopère avec un élément d'articulation associé constitué par une plaquette de forme rectangulaire 39 fixée au moyen de vis sur la seconde face latérale ou face arrière du châssis 12 et munie d'une seconde ouverture traversante formant palier 40.

Selon la figure 3B la languette d'articulation 33 coopère avec un élément d'articulation associé défini par un épaulement 41 prévu sur le châssis 12 et muni d'une seconde ouverture traversante formant palier 42.

Les ouvertures traversantes de la languette d'articulation 33 de la plaque de maintien 18 et des éléments d'articulations 39, 41 sont situées en regard de part et d'autre du châssis 12.

Selon les figures 4 et 5, la plaque de maintien 18 est équipée au niveau de sa seconde extrémité latérale opposée à sa première extrémité latérale munie de la languette d'articulation 33, d'un prolongement en forme de L 34 qui fait saillie vers l'extérieur du châssis 12.

Ce prolongement 34 comporte une première branche ou branche de liaison 35 essentiellement coudée à angle droit ainsi qu'une seconde branche ou branche de fixation 20 qui est équipée d'un orifice de fixation fileté 36 dans lequel est vissée une vis de montage associée 25 dont la fonction sera décrite plus en détail dans la suite de cet exposé.

Selon les figures 2, 6 et 7, la plaque de montage 19 comporte une partie centrale plane 37 au dessous de laquelle est fixé le moteur électrique 9 équipé de la poulie motrice 10 par des vis insérées dans des ouvertures 32 et dans des éléments de fixation 29 du moteur 9.

Cette plaque de montage 19 est positionnée au dessous de la face inférieure du châssis 12 et est équipée à une première de ses extrémités latérales d'un plan incliné 30 qui se prolonge de part et d'autre du châssis 12 pour définir des pattes d'articulation 22, 22'.

Ces pattes d'articulation 22, 22' qui font saillie de part et d'autre du châssis 12 viennent respectivement en prise dans les ouvertures traversantes formant paliers 21, 40, 42 de la languette d'articulation 33 de la plaque de maintien 18 et des éléments d'articulation 39, 41.

La plaque de montage 19 est ainsi montée pivotante à ce niveau.

Selon les figures 2, 4 et 6, cette plaque 19 est également équipée, d'un embout de liaison 23 au niveau de sa seconde extrémité latérale opposée à sa première extrémité latérale munie des pattes d'articulation 22, 22'.

Comme représenté plus précisément sur la figure 4 cet embout de liaison 23 fait saillie vers l'extérieur du châssis 12 au dessus de la branche de fixation 20 du prolongement en forme de L 34 de la plaque de maintien 18, et s'étend parallèlement à cette branche 20.

L'embout de liaison 23 est équipé d'un orifice de liaison 31 situé en regard de l'orifice de fixation 36 et dont le diamètre est un peu supérieur à celui de cet orifice.

La vis de montage 25 passe au travers de l'orifice de liaison 31 et est vissée dans l'orifice de fixation 36.

Un ressort de rappel 24 est maintenu autour de la tige de cette vis 25, entre sa tête et l'embout de liaison 23 de façon à solliciter la plaque de montage 19 et par suite le moteur électrique 9 équipé de la poulie motrice 10 vers le bas en l'absence de contrainte extérieure s'exerçant sur lui.

Le maintien en tension de la courroie de transmission 11 peut ainsi être garanti.

Selon les figures 2, 4 et 6 l'embout de liaison 23 de la plaque de montage 19 est équipé d'une bordure de positionnement latérale formant butée 26 ayant pour fonction de faciliter la mise en place du dispositif sur le châssis 12.

Dans le même but, le châssis de montage 12 est équipé sur sa face inférieure d'un épaulement 38 représenté sur la figure 4.

Selon l'invention, cette mise en place du dispositif de montage implique les étapes suivantes :
La première de ces étapes consiste à monter l'ensemble de la structure de l'appareil distributeur 1 et en particulier le châssis 12 dans le compartiment hydraulique 2.
Le groupe de pompage 7 doit ensuite être fixé sur la face supérieure de ce châssis.
L'étape suivante consiste à positionner sans la fixer la plaque de montage 19 préalablement fixée au moteur électrique 9 au dessous de la face intérieure du châssis 12 en s'aidant de la bordure de positionnement formant butée 26 et de l'épaulement 38.
La présence éventuelle d'éléments de maintien tels que des rails permet de faciliter le positionnement de la plaque de montage 19 ainsi que le maintien de celle-ci à la partie interne du compartiment hydraulique 2 de l'appareil distributeur 1.
La plaque de maintien 18 et le cas échéant la plaquette d'articulation 39 doit ensuite être positionnée sur le châssis 12 en insérant les pattes d'articulation 22, 22' de la plaque de montage 19 dans les ouvertures traversantes formant palier 21, 40, 42, puis être fixée par des vis au châssis 12.
Lors de cette fixation, il est nécessaire de s'assurer du maintien du positionnement des pattes d'articulation 22, 22' dans les ouvertures traversantes formant palier 21, 40, 42.
L'étape suivante consiste à insérer la vis de montage 25 équipée du ressort 24 dans l'orifice de liaison 31 de l'embout de liaison 23 de la plaque de montage 19, puis à visser celle-ci dans l'orifice de fixation 36 de la plaque de maintien 18.
Lors de ce vissage, il est nécessaire de s'assurer que le ressort 24 reste positionné entre la tête de la vis 25 et l'embout de liaison 23.
La courroie de transmission 12 peut alors être positionnée à la périphérie de la poulie motrice 10 d'une part et à la périphérie de la poulie entrainée 8 d'autre part.
11 ne reste alors plus qu'à ajuster le vissage de la vis de montage 25 dans l'orifice de fixation 36 pour obtenir une tension optimum de la courroie de transmission 11.

### NOMENCLATURE

- 1.: Appareil distributeur
- 2.: Compartiment hydraulique
- 3.: Compartiment électronique
- 4.: Réservoir de stockage
- 5.: Carburant liquide
- 6.: Ligne d'acheminement du carburant
- 7.: Groupe de pompage
- 8.: Poulie entrainée
- 9.: Moteur d'entrainement électrique
- 10.: Poulie motrice
- 11.: Courroie de transmission
- 12.: Châssis
- 13.: Mesureur volumétrique
- 14.: Emetteur
- 15.: Vanne
- 16.: Tuyau flexible
- 17.: Pistolet distributeur
- 18.: Plaques de maintien
- 19.: Plaque de montage
- 20.: Branche de fixation
- 21.: Ouverture formant palier
- 22, 22'.: Pattes d'articulation
- 23.: Embout de liaison
- 24.: Ressort de rappel
- 25.: Vis de montage
- 26.: Butée
- 27.: Ouverture
- 28.: Ouverture
- 29.: Eléments de fixation
- 30.: Plan incliné
- 31.: Orifice de liaison
- 32.: Ouvertures
- 33.: Languette d'articulation
- 34.: Prolongement en forme de L
- 35.: Branche de liaison
- 36.: Orifice de fixation fileté
- 37.: Partie centrale plane
- 38.: Epaulement
- 39.: Plaquette d'articulation
- 40.: Ouverture formant palier
- 41.: Epaulement
- 42.: Ouverture formant palier

## Revendications

1. Dispositif de montage dans le compartiment hydraulique (2) d'un appareil distributeur (1) de carburant liquide d'un groupe de pompage (7) permettant le transfert du carburant d'un réservoir de stockage (4) vers un pistolet distributeur (17) ainsi que du moteur d'entraînement (9) de ce groupe de pompage (7), ce moteur étant connecté au réseau électrique et étant équipé d'une première poulie (10) entrainant une seconde poulie (8) montée solidairement sur le groupe de pompage (7) par l'intermédiaire d'une courroie de transmission(11),
**caractérisé en ce qu'**
il comporte :
- un châssis (12) comportant une face supérieure, une face inférieure et deux faces latérales fixé solidairement à l'appareil distributeur (1), à l'intérieur du compartiment hydraulique (2) et sur la face supérieure duquel est fixé solidairement le groupe de pompage (7),
- une plaque de maintien (18) fixée solidairement sur une première face latérale ou face avant du châssis (12), et faisant saillie à sa partie inférieure, à une première de ses extrémités latérales par une languette d'articulation (33) munie d'une première ouverture traversante formant palier (21), cette languette d'articulation (33) coopérant avec un élément d'articulation associé (39, 41) fixé solidairement sur la seconde face latérale ou face arrière du châssis (12) et muni d'une seconde ouverture traversante formant palier (40, 42) ces deux ouvertures traversantes étant situées en regard de part et d'autre du châssis (12),
- une plaque de montage (19) positionnée sous la face inférieure du châssis (12), au dessous de laquelle le moteur électrique(9) est fixé solidairement, et équipée à une première de ses extrémités latérales de pattes d'articulation (22, 22') faisant saillie de part et d'autre de celle-ci et venant respectivement en prise dans les ouvertures traversantes formant paliers (21, 40, 42) de la languette d'articulation (33) de la plaque de maintien (18) et de l'élément d'articulation (39, 41) pour permettre le pivotement de la plaque de montage (19) à ce niveau, cette plaque de montage (19) étant montée élastiquement sur la plaque de maintien (18), au niveau de sa seconde extrémité latérale de façon à solliciter le moteur électrique (9) vers le bas et à garantir le maintien en tension de la courroie de transmission (11).

2. Dispositif selon la revendication 1,
**caractérisé en ce que** :
- la plaque de maintien (18) cst équipée à sa seconde extrémité latérale opposée à sa première extrémité latérale munie de la languette d'articulation (33) d'un prolongement en forme de L (34) faisant saillic vers l'extérieur du châssis (12) et comportant une première branche ou branche de liaison (35) essentiellement coudée à angle droit ainsi qu'une seconde branche ou branche de fixation (20) équipée d'un orifice de fixation fileté (36), et
- la plaque de montage (19) est équipée à sa seconde extrémité latérale opposée à sa première extrémité latérale munie des pattes d'articulation (22, 22') d'au moins un embout de liaison (23) faisant saillie vers l'extérieur du châssis (12), au dessus de la branche de fixation (20) du prolongement en forme de L (34) de la plaque de maintien (18), parallèlement à cette branche (20), et équipé d'un orifice de liaison (31) ayant un diamètre un peu supérieur au diamètre de l'orifice de fixation (36) et situé en regard de cet orifice,
- une vis de montage (25) passant au travers de l'orifice de liaison (31) de la plaque de montage (19) étant vissée dans l'orifice de fixation (36) de la plaque de maintien (18), et un ressort de rappel (24) étant maintenu autour de la tige de cette vis (25), entre la tête de celle-ci et l'embout de liaison (23) de façon à solliciter la plaque de montage (19) et le moteur électrique vers le bas en l'absence de contrainte extérieure s'exerçant sur lui.

3. Dispositif selon l'une quelconque des revendications 1 et 2,
**caractérisé en ce que**
l'élément d'articulation est constitué par une seconde plaque de maintien faisant saillie à la partie inférieure du châssis (12) par une seconde languette d'articulation munie de la seconde ouverture traversante formant palier.

4. Dispositif selon l'une quelconque des revendications 1 et 2,
**caractérisé en ce que**
l'élément d'articulation est constitué par une plaquette notamment de forme rectangulaire (39) fixée au châssis (12) au moyen de vis et équipée d'une ouverture traversante formant palier (40).

5. Dispositif selon l'une quelconque des revendications 1 et 2,
**caractérisé en ce que**
l'élément d'articulation est défini par un épaulement (41) muni d'une ouverture traversante formant palier (42) prévu sur le châssis (12).

6. Dispositif selon l'une quelconque des revendications 2 à 5,
**caractérisé en ce que**
l'embout de liaison (23) de la plaque de montage (19) est équipé d'une bordure de positionnement latérale (26) formant butée lors de la mise en place du dispositif sur le châssis (12).

## Claims

1. A device for installing a pumping unit (7), by means of which fuel may be transferred from a storage tank (4) to a dispensing nozzle (17), and the drive motor (9) of said pumping unit (7), in the hydraulic compartment (2) of a liquid fuel dispensing apparatus, said motor being connected to the electrical network and being provided with a first pulley (10) driving a second pulley (8) mounted rigidly on the pumping unit (7) by means of a transmission belt (11), **characterized in that** it comprises:
- a chassis (12) comprising an upper surface, a lower surface and two lateral surfaces secured rigidly to the dispensing apparatus (1) within the hydraulic compartment (2), and on the upper surface of which the pumping unit (7) is rigidly secured,
- a retaining plate (18) secured rigidly to a first lateral surface or front surface of the chassis (12) and projecting at its lower end, at a first of its lateral ends, by means of a first articulation tongue (33) provided with a first through opening forming a bearing (21), said articulation tongue (33) cooperating with an associated articulation member (39, 41) secured rigidly to the second lateral surface or rear surface of the chassis (12) and provided with a second through opening forming a bearing (40, 42), said two through openings being disposed to face one another on either side of the chassis (12),
- an assembly plate (19) positioned below the lower surface of the chassis (12), below which the electric motor (9) is rigidly secured, and provided at a first of its lateral ends with articulation lugs (22, 22') projecting on either side thereof and being taken up respectively in the through openings forming bearings (21, 40, 42) of the articulation tongue (33) of the retaining plate (18) and the articulation member (39, 41) so that the assembly plate (19) can pivot at this location, said assembly plate (19) being mounted resiliently on the retaining plate (18) at the location of its second lateral end so as to urge the electric motor (9) downwards and ensure that the transmission belt (11) is kept tensioned.

2. A device according to claim 1, **characterized in that**:
- the retaining plate (18) is provided at its second lateral end opposite its first lateral end provided with the articulation tongue (33) with an L-shaped prolongation (34) projecting towards the exterior of the chassis (12) and comprising a first arm or connecting arm (35) bent substantially at a right angle and a second arm or securing arm (20) provided with a threaded fastening orifice (36),
- the assembly plate (19) is provided at its second lateral end opposite its first lateral end provided with the articulation lugs (22, 22') with at least one connecting member (23) projecting towards the exterior of the chassis (12) above the fastening arm (20) of the L-shaped prolongation (34) of the retaining plate (18), parallel to said arm (20), and provided with a connection orifice (26) having a diameter slightly greater than the diameter of the fastening orifice (36) and disposed opposite said orifice,
- an assembly screw (25) passing through the connecting orifice (31) of the assembly plate (19) being screwed into the fastening orifice (36) of the retaining plate (18) and a recall spring (24) being held about the shank of this screw (25) between the head thereof and the connecting member (23) so to urge the assembly plate (19) and the electric motor downwards when no external stress is being exerted thereon.

3. A device according to any one of claims 1 and 2, **characterized in that** the articulation member is formed by a second retaining plate projecting from the lower portion of the chassis (12) by means of a second articulation tongue provided with the second through opening forming a bearing.

4. A device according to any one of claims 1 and 2, **characterized in that** the articulation member is formed by a plate (39), of rectangular shape in particular, secured to the chassis (12) by means of screws and provided with a through opening forming a bearing (40).

5. A device according to any one of claims 1 and 2, **characterized in that** the articulation member is defined by a shoulder (41) provided with a through opening forming a bearing (42) provided on the chassis (12).

6. A device according to any one of claims 2 to 5, **characterized in that** the connection member (23) of the assembly plate (19) is provided with a lateral positioning edge (26) forming an abutment when the device is installed on the chassis (12).

## Patentansprüche

1. Montagevorrichtung in der Hydraulikkammer (2) einer Zapfanlage (1) für flüssigen Kraftstoff für eine Pumpgruppe (7) zum Transfer des Kraftstoffes von einem Vorratstank (4) zu einer Zapfpistole (17) sowie für den Antriebsmotor (9) dieser Pumpgruppe (7), wobei dieser Motor an das Stromnetz angeschlossen und mit einer ersten Scheibe (10) versehen ist, die eine zweite an die Pumpgruppe (7) fest montierte Scheibe (8) mittels eines Antriebsriemens (11) antreibt,
**dadurch gekennzeichnet, dass**
sie folgende Teile aufweist:
- einen an der Zapfanlage (1) innerhalb der Hydraulikkammer (2) befestigten Rahmen (12) mit einer oberen Fläche, einer unteren Fläche und zwei Seitenflächen, und an dessen oberen Fläche die Pumpgruppe (7) befestigt ist,
- eine an eine erste Seitenfläche oder an die Frontfläche des Rahmens (12) befestigte Halteplatte (18), die an ihrer unteren Fläche bei einer ersten ihrer Seitenflächen durch eine Gelenklasche (33) absteht, die mit einer ersten Durchgangsöffnung mit Lagerfunktion (21) versehen ist, wobei diese Gelenklasche (33) mit einem entsprechenden an der zweiten Seitenfläche oder an der rückseitigen Fläche des Rahmens (12) befestigten Gelenkelement (39, 41) mitwirkt, und mit einer zweiten Durchgangsöffnung mit Lagerfunktion (40, 42) versehen ist, wobei diese beiden Durchgangsöffnungen mit Lagerfunktion einander gegenüber beidseitig vom Rahmen (12) angeordnet sind,
- eine unter der unteren Fläche des Rahmens (12) positionierte Montageplatte (19), unter welcher der elektrische Antriebsmotor (9) befestigt ist, die bei einem ihrer seitlichen Enden mit Gelenklaschen (22, 22') versehen ist, welche beidseitig von ihr abstehen und jeweils in die Durchgangsöffnungen mit Lagerfunktion (21, 40, 42) der Gelenklasche (33) der Halteplatte (18) und des Gelenkelements (39, 41) greifen, um das Schwenken der Montageplatte (19) an dieser Stelle zu ermöglichen, wobei diese Montageplatte (19) elastisch auf der Halteplatte (18) an der Stelle ihres zweiten seitlichen Endes montiert ist, so dass sie den elektrischen Antriebsmotor (9) nach unten belastet und das Halten des Antriebsriemen (11) unter Spannung garantiert.

2. Vorrichtung nach Anspruch 1,
**dadurch gekennzeichnet, dass**
- die Halteplatte (18) an ihrer zweiten der ersten mit der Gelenklasche (33) versehenen Seitenfläche entgegen gesetzten Seitenfläche mit einer L-förmigen Verlängerung (34) versehen ist, die vom Rahmen (12) nach außen absteht und einen ersten Arm als Verbindungsarm (35), der grundsätzlich im rechten Winkel gefaltet ist, so wie einen zweiten mit einer Befestigungsöffnung mit Gewinde (36) versehenen Arm als Befestigungsarm (20) aufweist, und
- die Montageplatte (19) an ihrer zweiten der ersten mit den Gelenklaschen (22, 22') versehenen Seitenfläche entgegengesetzten Seitenfläche mit mindestens einem Verbindungsendstück (23) versehen ist, das vom Rahmen (12) oberhalb des Befestigungsarms (20) der L-förmige Verlängerung (34) der Halteplatte (18) parallel zu diesem Arm (20) nach außen absteht, und mit einer Verbindungsöffnung (31) mit einem geringfügig größeren Durchmesser als dem Durchmesser der Befestigungsöffnung (36) versehen ist, die dieser Öffnung gegenüber angeordnet ist,
- wobei eine Montageschraube (25), die durch die Verbindungsöffnung (31) der Montageplatte (19) durchgesteckt ist, in die Befestigungsöffnung (36) der Halteplatte (18) eingeschraubt ist, und wobei eine Rückholfeder (24) um den Schaft dieser Schraube (25) zwischen dem Schraubenkopf und dem Verbindungsendstück (23) gehalten wird, so dass die Montageplatte (19) und der elektrische Antriebsmotor bei Nichtvorhandensein einer auf ihn ausgeübten äußeren Spannung nach unten belastet werden.

3. Vorrichtung nach einem der Ansprüche 1 und 2,
**dadurch gekennzeichnet, dass**
das Gelenkelement aus einer zweiten an dem unteren Teil des Rahmens (12) bei einer zweiten Gelenklasche abstehenden Halteplatte besteht, welche [Gelenklasche] mit der zweiten Durchgangsöffnung mit Lagerfunktion versehen ist.

4. Vorrichtung nach einem der Ansprüche 1 und 2,
**dadurch gekennzeichnet, dass**
das Gelenkelement aus einer Platte insbesondere rechteckiger Form (39) besteht, die an dem Rahmen (12) mittels Schrauben befestigt ist und mit einer Durchgangsöffnung mit Lagerfunktion (40) versehen ist.

5. Vorrichtung nach einem der Ansprüche 1 und 2,
**dadurch gekennzeichnet, dass**
das Gelenkelement durch eine Schulter (41) definiert ist, die mit einer auf dem Rahmen (12) vorgesehenen Durchgangsöffnung mit Lagerfunktion (42) versehen ist.

6. Vorrichtung nach einem der Ansprüche 2 bis 5,
**dadurch gekennzeichnet, dass**
das Verbindungsendstück (23) der Montageplatte (19) mit einem Positionierrand (26) versehen ist, der beim Anbringen der Vorrichtung an den Rahmen (12) als Anschlag wirkt.
